# EUROPÄISCHE PATENTSCHRIFT

(11) **EP 0 392 238 B1**
(45) Veröffentlichungstag und Bekanntmachung des Hinweises auf die Patenterteilung: **25.01.1995**
(21) Anmeldenummer: 90105644.0
(22) Anmeldetag: 24.03.1990
(51) Int. Cl.: B05B 7/04, B05B 11/00, B65D 47/34

(54) **Austragvorrichtung für Medien**
Dispensing facility for media
Dispositif de décharge pour médias

(30) Priorität: 08.04.1989 DE 3911510
(43) Veröffentlichungstag der Anmeldung: 17.10.1990
(73) Patentinhaber: Ing. Erich Pfeiffer GmbH & Co. KG, 78315 Radolfzell (DE)
(72) Erfinder: Fuchs, Karl-Heinz, D-7760 Radolfzell (DE)
(74) Vertreter: Patentanwälte Ruff, Beier, Schöndorf und Mütschele

(56) Entgegenhaltungen:
- EP-A- 0 196 737
- EP-A- 0 286 925
- AT-B- 270 056
- DE-A- 3 722 470
- DE-U- 8 712 658

## Beschreibung

Die Erfindung betrifft eine Austragvorrichtung nach dem Oberbegriff des Patentanspruches 1. Zur Erzielung eines für den jeweiligen Verwendungszweck möglichst günstigen Austrages des Mediums kann zweckmäßig mindestens eine Einrichtung zur Beeinflussung des Mediums in Nähe der Auslaßöffnung vorgesehen sein. Diese Einrichtung kann vorteilhaft eine Schäumeinrichtung zur Aufschäumung des Mediums sein.

Um z. B. flüssige Medien gemischt oder als Schaum o. dgl. austragen zu können, wird zweckmäßig dem Medium ein Förder- oder Schäumgas, in der Regel Luft, so untergemischt, daß es zellig in dem Medium eingeschlossen ist, wobei das aus einer Volumeneinheit an Medium erzeugte Misch- oder Schäummedium ein vielfach größeres Volumen aufweist. Erfolgt die Mischung oder Aufschäumung des Mediums relativ weit entfernt von der Auslaßöffnung, so kann die Volumenzunahme zu einer beträchtlichen Steigerung des Austragdruckes führen, was nicht für alle Arten von Medien vorteilhaft ist. Dies gilt auch hinsichtlich des nach der Beendigung jedes Austragvorganges in den Strömungswegen verbleibenden, aufgeschäumten Mediums. Medien, die leicht zum Entschäumen neigen, beispielsweise eine sehr geringe Viskosität aufweisen, können dazu führen, daß der gebildete Schaum auf dem Wege zwischen der Schäumeinrichtung und der Auslaßöffnung wieder zusammenfällt, d. h. daß das Medium und das Schäumgas wieder entmischt werden.

Eine Austragvorrichtung nach der EP-A-0 286 925 weist einen in eine Zusammenführungszone mündenden Druckkanal auf, welcher zur Zusammenführungszone stets auf gleicher Weite offen ist, wobei die Strömung durch diesen Druckkanal durch Öffnen der Zusammenführungszone selbst freigegeben wird.

Die EP-A-0 196 737 zeigt eine Austragvorrichtung, bei welcher der Druckraum für das Medium des Zusatz-Mediumstroms stets auf konstanter Weite zur Zusammenführungszone und zur Auslaßöffnung offen ist, wobei der Wirkstoff-Mediumstrom im wesentlichen mit Beginn der Betätigung der Einrichtung zur Druckzufuhr des Zusatz-Mediumstroms gefördert wird.

Der Erfindung liegt die Aufgabe zugrunde, eine Austragvorrichtung der genannten Art zu schaffen, durch die Nachteile des Standes der Technik vermieden werden und die insbesondere einen Austrag von aufbereitetem Medium bzw. Schaum mit denjenigen Charakteristika auf einfache Weise ermöglicht, die das Medium bzw. der Schaum bei der Erzeugung in der Einrichtung erhält.

Zur Lösung dieser Aufgabe sind die Merkmale des Patentanspruches 1 geeignet. Zweckmäßig sind Mittel vorgesehen, durch welche das Medium nahe benachbart zur Auslaßöffnung einer Mischung oder Aufschäumung unterzogen werden kann, wobei diese Aufbereitung die einzige sein kann oder es denkbar ist, im Abstand davor, beispielsweise in einem im Winkel dazu liegenden Abschnitt der Strömungswege bereits eine Voraufbereitung bzw. -schäumung durch mindestens eine geeignete weitere Einrichtung vorzunehmen. Da sich Schaum häufig nach Verlassen der Einrichtung noch auf einer Strecke des Strömungsweges erst voll zu seiner optimalen Schaumstruktur entwickelt, ist zweckmäßig zwischen der Einrichtung und der Auslaßöffnung hierfür eine entsprechend kurz bemessene Schäumstrecke o.dgl. vorgesehen, die durch einen entsprechenden Endabschnitt des Auslaßkanales gebildet ist.

Die Schäumeinrichtung weist vorteilhaft wenigstens einen Schäumkörper auf, durch welchen das Medium sowie das Schäumgas gemeinsam hindurchgepreßt und dadurch feinststrukturiert miteinander vermischt werden. Hierfür kann der Schäumkörper eine Vielzahl feinster, ihn ggf. in wechselnden Richtungen durchsetzender Durchlässe aufweisen, wie das z.B. bei einem porösen Filterstein, einem Sieb, einer Lochscheibe o.dgl der Fall ist, die auch durch Verwirbelung zur Vermischung beiträgt. Insbesondere ist die Anordnung eines solchen Schäumkörpers so zweckmäßig, daß er den Auslaß der Schäumeinrichtung bildet und zwischen ihm und der Auslaßöffnung eine glattwandige Schäumstrecke konstanter Innenweite vorgesehen ist, so daß der einmal gebildete Schaum nicht durch weitere, z.B. an Kanten verursachte Wirbelung wieder entmischt wird. Der Schäumkörper oder insbesondere ein zusätzlicher Schäumkörper kann aber auch an der Einlaßseite der Schäumeinrichtung vorgesehen sein, so daß zumindest einer der zur Schäumung zu vermischenden Stoffe, vorzugsweise das Schäumgas, bereits vor dem Zusammenführen mit dem anderen Stoff infolge des Durchpressens durch Durchlässe der genannten Art aufgeschlossen wird und unmittelbar danach mit diesem anderen Stoff vermischt werden kann.

Die Vermischung von Medium und Schäumgas erfolgt vorteilhaft innerhalb einer Schäumkammer, die zweckmäßig etwa gleiche Weite wie der in Strömungsrichtung nachfolgende Kanalteil oder nur geringfügig größere Weite aufweist. Ferner ist es zweckmäßig, wenn die Innenweite dieser Schäumkammer in der Größenordnung ihrer Längserstreckung liegt bzw. wenn sie achsgleich zu dem nachfolgenden Kanalteil bzw. der Auslaßöffnung vorgesehen ist. Weiterhin kann es für den Schäumvorgang zweckmäßig sein, wenn die Mischkammer im Innern im wesentlichen von jeglichen Einbauteilen frei ist, so daß sich innerhalb ihres Mantels im wesentlichen vollständig freie Innenquerschnitte ergeben, die allenfalls von einem einzigen Schaft durchsetzt sein können.

Gemäß der Erfindung wird des weiteren vorgeschlagen, für jeden der beiden miteinander zu vermischenden Stoffe im Bereich der Schäumeinrichtung bzw. in die Mischkammer mündend jeweils mindestens einen Eingang vorzusehen, wobei der oder die Eingänge für den einen Stoff zweckmäßig ausschließlich im wesentlichen radial und der oder die Eingänge für den anderen Stoff im wesentlichen ausschließlich axial gerichtet sind, so daß die Stoffe durch kreuzende Strömung einer sehr starken Verwirbelung ausgesetzt sind. Der jeweilige axiale Eingang könnte zwar im Hinblick auf die Strömungsrichtung im nachfolgenden Kanalabschnitt im Gegenstrom gerichtet sein, ist jedoch zweckmäßig gleichgerichtet.

Soll der eine oder andere der miteinander zu vermischenden Stoffe vor deren Zusammenführen im Druck erhöht werden, so ist hierfür zweckmäßig für den jeweiligen Stoff ein entsprechendes Ventil vorgesehen, das erst nach Erreichen des gewünschten Druckes öffnet und jeweils ausschließlich für den zugehörigen Stoff vorgesehen ist bzw. nur im Strömungsweg dieses Stoffes liegt. Damit dieses Ventil nicht über eine mechanische oder ähnliche Steuerung gesteuert werden muß, sondern druckabhängig arbeitet, kann es in vorteilhafter Weise als Überdruckventil ausgebildet sein. Zur Erzielung einer räumlich günstigen Anordnung liegt die Ventilachse zweckmäßig im Winkel zur Mittelachse der Schäumeinrichtung, wobei das Ventil z.B. innerhalb einer Betätigungskappe und/oder innerhalb einer Pumpenkammer für den zugehörigen Stoff angeordnet sein kann.

Eine besonders vorteilhafte Weiterbildung des Erfindungsgegenstandes besteht darin, daß wenigstens eine Schaumeinrichtung im wesentlichen durch eine in sich geschlossene Baueinheit gebildet ist, die als Ganzes im wesentlichen von außen an der Austragvorrichtung, nämlich z.B. an deren Austrag- und/oder Betätigungskopf, zu montieren ist. Dadurch können ansonsten im wesentlichen baugleiche Austragvorrichtungen in einfacher Weise je nach den Erfordernissen mit unterschiedlichen Einrichtungen bestückt werden. Z.B. kann diese Einrichtung zur Beeinflussung des Mediums lediglich durch Einstecken, Einschrauben, Einsprengen, Einpressen, Einkleben o.dgl. befestigt werden.

Es ist zwar denkbar, das Schäumgas und/oder das Medium jeweils von einer von der Austragvorrichtung gesonderten, ggf. zur Forderung unter Druck stehenden Quelle beispielsweise über einen Schlauch oder eine ähnliche Leitung zuzuführen, jedoch ist es besonders vorteilhaft, wenn die Austragvorrichtung zur Förderung mindestens eines, insbesondere beider zu vermischender Stoffe ausgebildet ist. Zu diesem Zweck kann die Austragvorrichtung für mindestens einen, insbesondere alle Stoffe jeweils eine Pumpe aufweisen. Hinsichtlich weiterer Merkmale und Wirkungen einer solchen Austragvorrichtung wird hiermit auf die DE-OSen 37 22 469 und 37 22 470 verwiesen. Der Strömungsweg für einen der zu vermischenden Stoffe, insbesondere für die Druckluft, kann dabei zwischen der Druckluftpumpe und der Schäumeinrichtung von Ventilen auch völlig frei sein, so daß der sich aufgrund der mehr oder weniger kräftigen Betätigung der Druckluftpumpe ergebende Luftdruck unmittelbar bestimmt, mit welchem Druck die Luft in die Schäumeinrichtung gelangt.

Diese und weitere Merkmale von bevorzugten Weiterbildungen der Erfindung gehen außer aus den Ansprüchen auch aus der Beschreibung und den Zeichnungen hervor. Ausführungsbeispiele der Erfindung sind in den Zeichnungen dargestellt und werden im Folgenden näher erläutert. In den Zeichnungen zeigen:
- Fig. 1: eine erfindungsgemäße Austragvorrichtung im Axialschnitt,
- Fig. 2: einen Ausschnitt der Fig. 1 in vergrößerter Darstellung und
- Fig. 3 bis 7: weitere Ausführungsbeispiele von Schäumeinrichtungen im Schnitt.

Die in den Figuren 1 und 2 dargestellte Austragvorrichtung 1 ist hinsichtlich der Ausbildung, Anordnung bzw. Wirkung Ihrer Pumpen im wesentlichen entsprechend der DE-OS 37 22 469 ausgebildet, auf die hier Bezug genommen wird. Sie weist eine Schubkolbenpumpe 2 mit einer Kappe 4 zur Befestigung eines Zylindergehäuses 3 am Hals eines Speichers bzw. Gefäßes 5 unter Zwischenlage einer Dichtung 42 auf. In die Kappe 4 greift ein Ringflansch 6 einer das Zylindergehäuse 3 umgebenden und im Bereich einer Zylinderabdeckung 7 über eine Querwand 8 an das Zylindergehäuse 3 anschließenden Manschette 46 ein.

Im Zylindergehäuse 3 ist als Kolbeneinheit 9 ein Pumpkolben 10 und ein darin liegender Innenkörper 11 verschiebbar gelagert. Das in das Gefäß 5 ragende Ende des Zylindergehäuses 3 bildet einen Zylinder 12 mit einer Kolbenlaufbahn 13 für Dichtlippen an den Enden des Pumpkolbens 10. In den Zylinder 12 mündet ein Einlaßkanal 19, der von der Bodenwand 18 absteht.

Der Zylinder 12 bildet mit dem Pumpkolben 10 eine Pumpenkammer 14, in welcher eine Rückstellfeder 20 für die Kolbeneinheit 9 angeordnet ist.

Das hintere Ende des Pumpkolbens 10 ist mit einem die Zylinderabdeckung 7 durchsetzenden Kolbenschaft 21 versehen, der einen Auslaßkanal 24 mit zwischengeschaltetem Auslaßventil 23 begrenzt. Der Auslaßkanal 24 führt zu einer Austragdüse 25 an einer kappenförmigen Betätigungs-Handhabe 22 am äußeren Ende des Kolbenschaftes 21.

Eine dem Einlaßkanal 9 gegenüberliegende Stirnwand des Innenkörpers 11 bildet einen Ventilschließteil 26 des Auslaßventiles 23, dessen Ventilsitz 27 an einer zugehörigen Stirnwand des Pumpkolbens 10 vorgesehen ist. Von dem Innenkörper 11 ragt ein der Öffnung des Auslaßventiles 23 dienender Schaft 28 in den Kolbenschaft 21, dessen an den Pumpkolben 10 anschließender Abschnitt einen elastisch stauchbaren Hals 29 bildet.

Beim Niederdrücken der Handhabe 22 wird das Auslaßventil 23 ab einem bestimmten Druck geöffnet. Zur Füllung der Pumpenkammer 14 beim Rückhub öffnet ein im Bereich der Bodenwand 18 liegendes Einlaßventil 32, dessen Ventilkörper 33 kugelförmig und dessen Ventilsitz 39 konisch ist.

Die Handhabe 22 weist einen lagefest mit dem äußeren Ende des Kolbenschaftes 21 verbundenen und in Ausgangslage dem äußeren Ende des Schaftes 28 mit geringem Abstand gegenüberliegenden Mitnehmer 40 auf, der unter Verkürzung des Halses 29 den Schaft 28 mitnimmt und das Auslaßventil 23 öffnet. Zur wegabhängig ventilgesteuerten Belüftung der Schubkolbenpumpe 2 sind im Mantel des Zylindergehäuses 3 Belüftungsöffnungen 43 am vorderen Ende von Längskanälen 44 vorgesehen, welche gegen Ende des Pumphubes vom hinteren Kolbenende nach außen freigegeben werden. Die Medienpumpe könnte aber auch durch einen ganz anderen handbetätigbaren Pumpentyp, beispielsweise eine Balgpumpe, eine Membranpumpe, eine Ballonpumpe o.dgl., gebildet sein. Auch könnte sie so ausgebildet sein, daß sie zur Förderung das Medium im Gefäß unter Druck setzt, wobei für eine solche Ausbildung auf die EP-A-0 286 925 Bezug genommen wird.

Zusätzlich zur Medienpumpe 2 ist eine Druckluftpumpe 50 vorgesehen, die ggf. baulich von der Austragvorrichtung getrennt und mit dieser über einen flexiblen Schlauch o.dgl. verbunden sowie durch einen beliebigen Pumpentyp gebildet sein kann. Zweckmäßig ist die Druckluftpumpe 50 in Form einer Schubkolbenpumpe baulich mit der Austragvorrichtung 1 bzw. der Medienpumpe 2 vereint und im wesentlichen simultan mit derselben Handhabe 22 zu betätigen. Die Druckluftpumpe 50 liegt gleichachsig unmittelbar benachbart zum äußeren Ende der Medienpumpe 2.

Die Druckluftpumpe 50 weist einen am hinteren Ende des Zylindergenäuses 3 lagefest angeordneten Pumpkolben 51, einen Pumpenzylinder 52, im Pumpkolben 53 ein Luft-Einlaßventil 53 und ein Luft-Auslaßventil 54 im wesentlichen innerhalb der Handhabe 22 auf, deren Kappenmantel den Pumpenzylinder 52 sowie die zugehörige Kolbenlaufbahn 55 für mindestens eine Kolbenlippe 56 des Pumpkolbens 51 bildet. Eine radial innere Kolbenlippe 57 läuft am Außenumfang des Kolbenschaftes 21.

Der Pumpkolben 51 ist mit einem Schnappglied 58 an einem kragenförmigen Ansatz 59 bzw. einer hinteren Verlängerung der Manschette 46 befestigt und bildet auch die hintere Zylinderabdeckung 7. Die Belüftung der Medienpumpe 2 erfolgt durch den Spalt zwischen dem Kappenmantel und der Manschette 46.

Auch die Versorgung der Druckluftpumpe 50 mit Ansaugluft erfolgt durch diesen Spalt. In einer Bodenwand des Pumpkolbens 51 sind Luftdurchtrittsöffnungen vorgesehen, die mit einem ringscheibenförmigen, durch Ringwulste 61 anschlagbegrenzten Ventilkörper 60 nach Art eines Rückschlagventiles geöffnet und geschlossen werden können.

Das Auslaßventil 54 kann als im wesentlichen ausschließlich vom Differenzdruck gesteuertes Rückschlagventil oder als vorgespanntes Überdruckventil ausgebildet sein, das erst bei Erreichen eines vorbestimmten Überdruckes in der Druckkammer 62 öffnet und den Weg für die Druckluft zur Austragdüse 25 freigibt. Das in der Druckkammer 62 liegende und im wesentlichen von der äußeren Kappenstirnwand in Richtung zum Pumpkolben 51 zwischen dem Kolbenschaft 21 und dem Pumpenzylinder 52 frei vorstehende Auslaßventil 54 ist an einer abstehenden Muffe 63 der Handhabe 22 mit einer den Ventilsitz sowie den Ventileingang bildenden Kappe 64 befestigt, die zwischen der Muffe 63 und dem Ventilsitz anschlagbegrenzt den kugelförmigen Ventilkörper 65 aufnimmt und ggf. eine Ventilfeder für den Ventilkörper 65 aufnehmen bzw. bilden kann. Das Auslaßventil 54 dient auch als Rücksaugsicherung, damit keine Flüssigkeit in die Druckluft-Pumpe 50 gesaugt werden kann.

Im Bereich der Austragdüse 25 ist eine Schäum-Einrichtung 100 zur Aufschäumung des mit der Medienpumpe 2 zugeführten Mediums durch Zuführung von Luft vorgesehen, die mit der Druckluftpumpe 50 gesondert vom Medium der Schäum-Einrichtung 100 zugeführt wird. Die Austragdüse 25 bzw. die Einrichtung 100 weist eine von außen und etwa radial in den Mantel der Handhabe 22 eingesetzte, hülsenförmige Düsenkappe 70 auf, die mit einem Endabschnitt über den Außenumfang 77 der Handhabe 22 vorsteht und mit dem anderen Endabschnitt in eine Aufnahmemuffe 73 eingesetzt ist. Diese Aufnahmemuffe 73 ist durch die Handhabe 22 gebildet, liegt unmittelbar benachbart zur Innenseite der Kappenstirnseite und bildet mit einem koaxial in ihr liegenden Innenkörper 72 einen Ringschlitz für die Aufnahme des hülsenförmigen Endabschnittes der Düsenkappe 70. Der Innenkörper 72 ist einteilig mit der Aufnahmemuffe 73 bzw. der Handhabe 22 ausgebildet.

Innerhalb der Düsenkappe 70 ist achsgleich zu dieser ein hülsen- oder napfförmiger Einsatzkörper 71 angeordnet, der vom hinteren Ende her in einen geringfügig erweiterten Bohrungsabschnitt der Düsenkappe 70 eingesteckt und zwischen einer ringschulterförmigen Stirnfläche 78 der Düsenkappe 70 sowie einer durch das Ende des Innenkörpers 72 gebildeten Stirnfläche 76 axial festgelegt ist. Im Innern bildet der Einsatzkörper 71 eine Mischkammer 86. Die vordere Stirnwand des Einsatzkörpers 71 ist durch einen einteilig mit dieser ausgebildeten Schäumkörper 75 gebildet, welcher durch feinste Perforierung bzw. Porosität für das Medium bzw. die Druckluft im wesentlichen über die gesamte Weite der Mischkammer 86 durchlässig ist. Von dem Schäumkörper 75 bis zur gleichachsig liegenden, ins Freie führenden Auslaßöffnung 80 der Austragdüse 25 erstreckt sich ein Endkanal 81, der im wesentlichen über seine gesamte Länge gleiche Weite wie die Mischkammer 86 aufweist und die gleich weite, in der freien Stirnfläche 79 der Düsenkappe 70 vorgesehene Auslaßöffnung 80 mit seinem zugehörigen Ende bildet.

In das hintere, offene Ende des Einsatzkörpers 71 mündet ein zur Mischkammer 86 achsgleicher Kanalabschnitt 85 eines Druckluftkanales 90, wobei der Kanalabschnitt 85 im wesentlichen gleiche Weite wie die Mischkammer 86 bzw. der Endkanal 81 hat. Der Kanalabschnitt 85 ist über einen im Winkel anschließenden Kanalabschnitt 89 kleinerer Weite mit der Ventilkammer des Auslaßventiles 54 der Druckluftpumpe 50 leitungsverbunden. Der den Innenkörper 72 durchsetzende Kanalabschnitt 85 bildet an der vorderen Stirnfläche 76 des Innenkörpers 72 einen etwa gleiche Weite wie die Mischkammer 86 aufweisenden Luft-Eingang für die Mischkammer 86. Unmittelbar benachbart zu diesem Luft-Eingang 83 ist im Mantel des Einsatzkörpers 71 mindestens ein etwa radialer Medien-Eingang 84 vorgesehen, der ggf. auch tangential in die Mischkammer 86 münden kann, so daß sich eine Drallströmung unmittelbar vor dem Luft-Eingang 83 ergibt. Zwischen den Eingängen 83, 84 und dem Schäumkörper 85 bildet die Mischkammer 86 eine kurze, von Eingängen freie Mischzone. Der Eingang 84 ist am Ende eines im Querschnitt ringförmigen Kanalabschnittes 88 vorgesehen, welcher am Außenumfang vom inneren Ende der Düsenkappe 70 und am Innenumfang vom Innenkörper 72 begrenzt ist. Der den Kanalabschnitt 85 umgebende Kanalabschnitt 88 ist über einen zwischen der Kappenstirnwand und dem Innenkörper 72 liegenden radialen Kanalabschnitt 91 unmittelbar mit der Austrittsöffnung 80 bzw. Ende des Kolbenschaftes 21 leitungsverbunden, der in eine benachbart zum Innenkörper 72 liegende, von der Kappenstirnfläche nach innen abstehende Muffe 67 eingesteckt ist. Über diese Muffe 67 nimmt die Handhabe 22 die Kolbeneinheit 9 bei der Betätigung mit.

Die beschriebene Austragvorrichtung arbeitet nach folgendem Verfahren:
Durch manuelles Niederdrücken der Handhabe 22 beginnen beide Pumpen 2, 50 den Pumphub, so daß sich in beiden Pumpenkammern 14, 62 ein Druck aufbaut. Im weiteren Verlauf der Hubbewegung öffnet in Abhängig von der Justierung das Auslaßventil 23, was auch erst am Ende des Pumphubes dadurch erfolgen kann, daß die gegenüber der Stirnfläche 31 des Innenkörpers 11 vorversetzte Stirnfläche 30 des Pumpkolbens 10 gegen die Bodenwand 18 anschlägt, so daß der Kolbenschaft 21 elastisch rückfedernd gestaucht wird, bis er an den Mitnehmer 40 anschlägt. Außerdem öffnet das Aulsaßventil 54, wobei die Justierung zweckmäßig so vorgesehen ist, daß das Auslaßventil 54 kurz vor dem Auslaßventil 23 öffnet, so daß in die Mischkammer 86 bereits Luft einströmt, bevor in sie über den oder die düsenartigen, gegenüber dem Eingang 83 wesentlich engeren Eingänge 84 das Medien einströmt. Es ist aber auch eine gleichzeitige Öffnung der beiden Auslaßventile denkbar.

Der Medienstrom und der Druckluftstrom werden gesondert über getrennte Leitungswege der Mischkammer 86 zugeführt, wo sie erst aufeinander treffen und miteinander vorvermischt werden. Sofort anschließend werden sie gemeinsam durch den, praktisch eine Strömungsdrosselung bewirkenden Schäumkörper 75 gepreßt und dadurch weiter vermischt. Danach verläßt das Gemisch den Ausgang des Schäumkörpers 75, so daß es in dem Endkanal 81 entsprechend expandieren und als Schaumstrom aus der Auslaßöffnung 80 austreten kann.

Spätestens nach Erreichen der Pumphub-Endstellung wird die Handhabe 22 durch Freigabe entlastet, wodurch zunächst unter der Kraft der Rückstellfeder 20 das Medien-Auslaßventil 23 schließt, während die Druckluftpumpe 50 bzw. deren Pumpenkammer 62 und das Auslaßventil 54 so bemessen und justiert sein können, daß nach Beendigung des Medienzuflusses zur Mischkammer 86 noch ein bestimmtes Luftvolumen in die Mischkammer 86 gepreßt und dadurch der Schäumkörper 75 sowie der Endkanal 81 von Medienresten freigeblasen wird. Nach Schließen des Auslaßventiles 23 nimmt die gemeinsame Rückstellfeder 20 die gesamte Kolbeneinheit 9 sowie den Druckluft-Pumpenzylinder 52 zur Ausgangsstellung hin mit, so daß durch ein am Einlaßkanal 19 angeordnetes Steigrohr 47 Medium über das Einlaßventil 32 in die Pumpenkammer 14 nachgesaugt wird, während in die Druckluft-Pumpenkammer 62 über das Einlaßventil 53 Luft angesaugt wird.

Die Düsenkappe 70 und der Einsatzkörper 71 der Schäum-Einrichtung 100 bilden eine in sich geschlossene Baueinheit, wobei das hintere Ende der Düsenkappe 70 über das hintere Ende des Einsatzkörpers 71 vorsteht. Dadurch kann an Austragvorrichtungen gleicher Bauart jede beliebige Form von Austragdüse 25 durch Einstecken angeordnet sowie mit dem Auslaßkanal 24 und dem Druckluftkanal 90 leitungsverbunden werden. Außerdem können durch Aufstecken auf die Muffe 63 unterschiedliche Ventilausbildungen für das Auslaßventil 54 vorgesehen werden. Am Ende des Pumphubes greift das Auslaßventil 54 zwischen den Kolbenlippen 56, 57 in den Pumpkolben 51 ein, so daß sich eine sehr raumsparende Ausbildung ergibt.

In jeder der Figuren 1 bis 7 sind für einander entsprechende Teile die gleichen Bezugszeichen wie in den übrigen Figuren, jedoch mit unterschiedlichen Buchstabenindizes verwendet, weshalb die zugehörigen Beschreibungsteile entsprechend gelten. Einzelne Merkmale können unter den verschiedenen Ausführungsformen ausgetauscht werden.

Bei der Ausführungsform nach Fig. 3 liegt auch der Kanal abschnitt 85a bzw. der Luft-Eingang 83a exzentrisch zur Mittelachse der Mischkammer 86a, nämlich gegen die hintere Hülsenstirnfläche des Einsatzkörpers 71a gerichtet und im Abstand von dieser. Zu diesem Zweck sind am Umfang des Innenkörpers 72a einander gegenüberliegende, zueinander achsparallele Kanäle vorgesehen, die im Abstand vom Einsatzkörper 71 a liegen, so daß zwischen diesem und den Eingängen 83a, 84a eine kurze Eingangskammer gebildet ist, in welche das Medium z.B. mit Drall eintreten kann, während die Druckluft verwirbelt eintritt. Der Innenkörper 72a weist an seinem der Mischkammer 86a mit Abstand gegenüberliegenden Ende eine praktisch radial nach innen an den Druckluft-Eingang 83a anschließende, z.B. hohlkegelförmige Richtfläche 92 auf, die gegen die Eingangskammer bzw. in Richtung zur Mischkammer 86a erweitert ist. Der Außendurchmesser der Eingangs-bzw. Drallkammer entspricht dem Außendurchmesser des Einsatzkörpers 71a, der in diesem Fall durch eine Hülse und einen gesonderten, scheibenförmigen Schäumkörper 75a gebildet ist, welcher siebartig perforiert sein kann.

Bei der Ausführungsform nach Fig. 4 ist am Eingang der Mischkammer 86b, und zwar unmittelbar der Richtfläche 92b gegenüberliegend, ein scheibenförmiger Perforationskörper 93 in Form beispielsweise eines porösen Filtersteines vorgesehen, so daß die Luft in gleichmäßig und feinstverteilten Einzelströmen in die Mischkammer 86b eintritt. Der im Mantel des Einsatzkörpers 81b vorgesehene Medien-Eingang 84b liegt in diesem Fall radial nach innen gerichtet, so daß das Medium entsprechend auf die Einzelluftströme trifft, bevor es mit der Luft durch den Schäumkörper 95b gepreßt wird. Der Perforationskörper 93 bildet eine in das hintere Ende des Mantels eingesetzte Baueinheit mit dem Einsatzkörper 71b.

Bei der Ausführungsform nach Fig. 5 ist der Schäumkörper 75c mit einem etwa in seinem Zentrum liegenden Schaft 94 am vorderen Ende des Innenkörpers 72c befestigt, so daß sich eine im Querschnitt ringförmige Mischkammer 86c ergibt, deren Außenweite geringfügig größer als die des Endkanales 81c ist. Bei dieser Ausführungsform ist der Medien-Eingang 84c axial und benachbart zum Außenumfang in die Mischkammer 86c gerichtet, während der Druckluft-Eingang 83c radial in die Mischkammer 68c gerichtet ist. Der Endkanal 81c ist in diesem Fall wesentlich länger als bei den übrigen Ausführungsformen, wobei seine Länge etwa dem 6-fachen seiner Weite entspricht.

Die Schäumeinrichtung 100d gemäß Fig. 6 weist ein mit einem Stutzen 96 in einen zylindrischen Kanalabschnitt 91d der Aufnahmemuffe 73d eingesetztes Zwischenstück 95 auf, das im wesentlichen außerhalb des Außenumfanges 77d der Handhabe 22d liegt und in das von unten eine schlauchartige Leitung 90d für die Druckluft mündet. Zur Druckluftversorgung ist die Leitung 90d an eine gesonderte Druckluftquelle, z.B. eine Druckluftpumpe, einen Druckluftbehälter o.dgl., anzuschließen, so daß die mit der Handhabe 22d zu betätigende Austragvorrichtung keine Luftpumpe, sondern lediglich mindestens eine Medienpumpe aufzuweisen braucht. Der Kanalabschnitt 85d bildet mit einem gegenüber ihm und der Mischkammer 86d geringfügig erweiterten Endabschnitt 92d den axialen Druckluft-Eingang 83d, unmittelbar benachbart zu welchem der Medien-Eingang 84d nach Art einer Drall-Ringnut vorgesehen ist. Der Schäumkörper 75d ist durch eine Siebscheibe gebildet. Die Düsenkappe 70d ist in das Zwischenstück 95 eingesteckt, das in diesem Fall den Innenkörper 72d bildet und das hintere Ende der Düsenkappe 70d am Außenumfang umgibt.

Bei der Ausführungsform nach Fig. 7 ist das Zwischenstück 95e an der Außenseite im wesentlichen vollständig umgeben, da der hülsenförmige Düsenkörper 70e den außerhalb der Handhabe 22e liegenden Teil des Zwischenstückes 95e am Außenumfang umgibt. Die Druckluft-Leitung 90e ist von oben radial an den Düsenkörper 70e so angeschlossen, daß sie direkt in die Mischkammer 86e mündet. Während bei der Ausführungsform nach Fig. 6 die Düsenachse im Abstand zu der zu ihr parallelen Mittelachse des Stutzens 96 bzw. des zugehörigen Kanalabschnittes 91d liegt, liegt sie im Falle der Ausführungsform nach Fig. 7 achsgleich zu diesem Kanalabschnitt 91e. Der axiale Medien-Eingang 84e weist kleinere Weite als die Mischkammer 86e auf.

## Patentansprüche

1. Austragvorrichtung für zusammenzuführende Medien, mit einem Strömungsweg (91) für einen Wirkstoff-Mediumstrom und einem davon gesonderten Strömungsweg (85) für einen Zusatz-Mediumstrom, welche in eine Zusammenführungszone (86) münden, der ein Endkanal (81) mit einer Auslaßöffnung (80) zugeordnet ist, mit einer Einrichtung (100b), welche mindestens einen in wenigstens einem Strömungsweg liegenden Durchlaßkörper (75b, 93) mit einer Mehrzahl von Durchlässen aufweist, und mit einer Einrichtung (50) zur Druckaufladung des Zusatz-Mediumstroms und zur Zufuhr des Zusatz-Mediumstroms über einen im zugehörigen Strömungsweg (85) vorgesehenen Druckauslaß (54) zur Zusammenführungszone (86), **dadurch gekennzeichnet**, daß ein Steuermittel (65) zur Öffnung des Druckauslasses (54) zur Zusammenführungszone (86) nach der Druckaufladung des Zusatz-Mediumstroms vorgesehen ist.

2. Austragvorrichtung nach Anspruch 1, dadurch gekennzeichnet, daß mindestens ein Durchlaßkörper (75) von einer Vielzahl feinster Durchlässe durchsetzt ist, daß insbesondere Durchlässe in wechselnde Richtungen verlaufen, und daß vorzugsweise ein Durchlaßkörper (75) als feinperforierter Schäumkörper einer Schäum-Einrichtung (100),nämlich als poröser Körper, als Filterstein, als Sieb und/oder als Lochscheibe ausgebildet ist.

3. Austragvorrichtung nach Anspruch 1 oder 2, dadurch gekennzeichnet, daß der Druckzufuhr eine Einrichtung (50) zur vom Medium des Wirkstoff-Mediumstroms unabhängigen Druckaufladung des Mediums des Zusatz-Mediumstroms vor Zusammenführung mit dem Wirkstoff-Mediumstrom zugeordnet ist, daß insbesondere wenigstens eine Druckzufuhr als Gas- bzw. Luftzufuhr für einen gasförmigen Zusatz-Mediumstrom ausgebildet ist bzw. unmittelbar in einen Durchlaßkörper (75) oder eine von diesem begrenzte Mischkammer (86) mündet und daß vorzugsweise wenigstens einer der Medienströme vor der Zusammenführung mit einem weiteren der Medienströme Durchlässen eines Durchlaßkörpers (75) zugeführt wird und/oder zwei Medienströme im Bereich einer Durchlaß-Einrichtung (100) über gesonderte Eingänge (83, 84) quer zueinander bzw. einander kreuzend zugeführt werden, wobei insbesondere jeweils wenigstens ein Eingang (83) etwa parallel zur Richtung der aus der Einrichtung (100) austretenden Strömung gerichtet ist.

4. Austragvorrichtung nach einem der vorhergehenden Ansprüche, dadurch gekennzeichnet, daß die Einrichtung (50) zur Druckaufladung in einer Ventilachse ein mechanisch oder druckabhängig öffnendes Ventil (54) aufweist, daß insbesondere die Ventilachse im Winkel zur Achse der Durchlaß-Einrichtung (100) liegt und daß vorzugsweise das Ventil (54) innerhalb eines Kappenmantels (52) und/oder im Bereich einer Pumpenkammer (62) unmittelbar benachbart zu einem zur Durchlaß-Einrichtung (100) etwa achsgleichen Kanalabschnitt (85) angeordnet ist bzw. daß das im wesentlichen frei vorstehend angeordnete Ventil (54) an einer abstehenden Muffe (63) vorgesehen ist, die im Bereich eines Ventilsitzes einen Ventilkörper (65) sowie ggf. eine Ventilfeder aufnimmt und vorzugsweise mit einer Ventilkammer zu einem Kanalschenkel (89) eines einfachen Winkelkanales (90) gehört, dessen anderer Kanalschenkel (85) etwa achsgleich zur Durchlaß-Einrichtung (100) liegt, wobei insbesondere das Ventil (54) am Ende eines Pumphubes in einen Pumpkolben (51) eingreift.

5. Austragvorrichtung nach einem der vorhergehenden Ansprüche, dadurch gekennzeichnet, daß mindestens eine Durchlaß-Einrichtung (100) im wesentlichen durch eine in sich geschlossene Baueinheit gebildet ist, daß insbesondere eine Durchlaß-Einrichtung (100) im wesentlichen von außen durch Einstecken, Einschrauben, Einsprengen, Einpressen, Einkleben oder dgl. befestigt ist, und daß vorzugsweise eine Durchlaß-Einrichtung (100) eine Düsenkappe (70) mit mindestens einem vom hinteren Kappenende her eingesetzten Leitkörper, nämlich einem Innen- bzw. einem Einsatzkörper (71, 72) aufweist, der den Durchlaßkörper (75) bzw. im Innern die Mischkammer (86) bildet, wobei insbesondere der Leitkörper (71, 72) bzw. der Durchlaßkörper (75) im wesentlichen über die gesamte Weite der Mischkammer (86) durchlässig, mit der Auslaßöffnung (80) über einen Endkanal (81) verbunden und/oder gegen eine Stirnfläche (78) angelegt ist.

6. Austragvorrichtung nach Anspruch 5, dadurch gekennzeichnet, daß am Mantel eines Leitkörpers (71) einer Durchlaß-Einrichtung (100) ein etwa radialer Eingang (84) für den Wirkstoff-Mediumstrom vorgesehen ist, daß insbesondere zwischen Eingängen (84, 83) für den Wirkstoff-Mediumstrom und den Zusatz-Mediumstrom eine von Eingängen freie Mischzone gebildet ist und daß vorzugsweise ein Kanalabschnitt (88) für den Wirkstoff-Mediumstrom unmitelbar mit der Austrittsöffnung (80) bzw. einem Kolbenschaft (21) einer Kolbeneinheit (9) verbunden ist, der insbesondere benachbart zu einem Leitkörper (72) in eine Muffe (67) zur Mitnahme der Kolbeneinheit (9) bei Betätigung eingesteckt ist.

7. Austragvorrichtung nach einem der vorhergehenden Ansprüche, dadurch gekennzeichnet, daß Steuermittel zur Förderung des Zusatz-Mediumstroms nach Beendigung der Förderung des Wirkstoff-Mediumstroms vorgesehen sind, daß insbesondere ein Durchlaßkörper (75) einer Durchlaß-Einrichtung (100) als Strömungsdrossel angeordnet ist und daß vorzugsweise mindestens ein Ventil (23, 53, 54) und/oder eine Durchlaß-Einrichtung (100) in eine Betätigungskappe (22) der Austragvorrichtung eingesetzt ist, wobei insbesondere die Durchlaß-Einrichtung (100) bzw. ein Leitkörper (71) im Bereich des Außenumfanges der Betätigungskappe (22) liegt.

8. Austragvorrichtung nach einem der vorhergehenden Ansprüche, dadurch gekennzeichnet, daß ein Durchlaßkörper (75) bzw. eine Durchlaß-Einrichtung (100) im wesentlichen parallel bzw. achsgleich zur Auslaßöffnung (80) liegt, annähernd gleiche Innenweite wie die Auslaßöffnung (80) aufweist und insbesondere in einem Abstand vor der Auslaßöffnung (80) vorgesehen ist, der etwa dem 2- bis 6-fachen der Innenweite entspricht und daß vorzugsweise zwischen einer Durchlaß-Einrichtung (100), insbesondere einem Durchlaßkörper (75), und der Auslaßöffnung (80) ein im wesentlichen glattwandiger Endkanal (81) vorgesehen ist, der insbesondere einschließlich der Auslaßöffnung (80) durchgehend im wesentlichen konstante Innenweite aufweist.

9. Austragvorrichtung nach einem der vorhergehenden Ansprüche, dadurch gekennzeichnet, daß mindestens ein Durchlaßkörper (75) und/oder wenigstens eine Mischkammer (86) im wesentlichen von mindestens einem gesonderten Einsatzkörper (71) gebildet ist, wobei vorzugsweise die Mischkammer (86) am Umfang von einem Kammermantel begrenzt ist, der an wenigstens einer Stirnseite einen Durchlaßkörper (75) und/oder einen Eingang (84) aufweist sowie in eine Bohrung stirnseitig festgelegt eingesetzt ist.

10. Austragvorrichtung nach einem der vorhergehenden Ansprüche, dadurch gekennzeichnet, daß eine Durchlaß-Einrichtung (100) an einer als Betätigungskopf ausgebildeten Handhabe (22) der Austragvorrichtung angeordnet ist, die vorzugsweise für einen Wirkstoff-Mediumstrom eine Medien-Pumpe (2) und/oder für einen Zusatz-Mediumstrom eine Druckluft-Pumpe (50) aufweist, wobei insbesondere zwei Pumpen (2, 50) gemeinsam mit der Handhabe (22) manuell zu betätigen sind und die Einricthung zur Druckaufladung innerhalb einer Pumpenkammer (62) der Druckluft-Pumpe (50) vorgesehen bzw. dem Druckauslaß (54) eine Rückströmsicherung gegen Rückfluß des Mediums des Wirkstoff-Mediumstroms in die Druckzufuhr-Einrichtung (50) zugeordnet ist.

## Claims

1. Discharging apparatus for media to be combined, having a flow path (91) for an active substance medium flow and a flow path (85), separate therefrom, for an additional medium flow, which issue into a combining zone (86), with which is associated an end channel (81) with an outlet opening (80), with a device (100b), which has at least one passage body (75b,93) having a plurality of passages located in at least one flow path, and with a device (50) for pressurizing the additional medium flow and for the supply of the latter by means of a pressure outlet (54) located in the associated flow path (85) to the combining zone (86), characterized in that a control means (65) is provided for opening the pressure outlet (54) to the combining zone (86) following the pressurizing of the additional medium flow.

2. Discharging apparatus according to claim 1, characterized in that at least one passage body (75) is traversed by a plurality of ultra-fine passages, that in particular passages are directed in changing directions and that preferably a passage body (75) is constructed as a finely perforated foaming body of a foaming device (100), namely as a porous body, as a filter stone, as a sieve and/or as a perforated plate.

3. Discharging apparatus according to claim 1 or 2, characterized in that with the pressure supply is associated a device (50) for pressurizing the medium of the additional medium flow independently of the medium of the active substance medium flow prior to combining with the active substance medium flow, that in particular at least one pressure supply is constructed as a gas or air supply for a gaseous additional medium flow or issues directly into a passage body (75) or a mixing chamber (86) bounded by the latter and that preferably at least one of the medium flows, prior to combining with a further of the medium flows, is supplied to passages of a passage body (75) and/or two medium flows are supplied in the vicinity of a passage device (100) by means of separate inlets (83,84) transversely to one another or crossing one another and in particular at least one inlet (83) is directed roughly parallel to the direction of the flow passing out of the device (100).

4. Discharging apparatus according to one of the preceding claims, characterized in that the pressurizing device (50) has in a valve axis a valve (54) opening in a mechanical or pressure-dependent manner, that in particular the valve axis is at an angle to the axis of the passage device (100) and that preferably the valve (54) is located within a cap jacket (52) and/or in the vicinity of a pump chamber (62) immediately adjacent to a channel portion (85) roughly equiaxial to the passage device (100) or that the substantially freely projecting valve (54) is provided on a projecting bush (63), which in the vicinity of a valve seat receives a valve body (65) and optionally a valve spring and preferably with a valve chamber belongs to a channel leg (89) of a single angle channel (90), whose other channel leg (85) is roughly equiaxial to the passage device (100) and in particular the valve (54) engages in a pump plunger (51) at the end of a pump stroke.

5. Discharging apparatus according to one of the preceding claims, characterized in that at least one passage device (100) is substantially formed by a closed subassembly, that in particular a passage device (100) is fired substantially from the outside by sticking in, screwing in, clipping in, pressing in, bonding in, etc. and that preferably a passage device (100) has a nozzle cap (70) with at least one guide member inserted from the rear cap end, namely an inner or an insert body (71,72), which forms the passage body (75) or in the interior the mixing chamber (86) and in particular the guide body (71,72) or the passage body (75) passes substantially over the entire width of the mixing chamber (86), being connected to the outlet opening (80) by means of an end channel (81) and/or applied against an end face (78).

6. Discharging apparatus according to claim 5, characterized in that on the jacket of a guide body (71) of a passage device (100) is provided a roughly radial inlet (84) for the active substance medium flow, that in particular between the inlets (84,83) for the active substance medium flow and the additional medium flow is formed a mixing zone free from the outlets and that preferably a channel portion (88) for the active substance medium flow is directly connected to the outlet opening (80) or a piston shaft (21) of a piston unit (9), which in particular adjacent to a guide body (72) is inserted in a bush (67) for driving along the piston unit (9) on actuation.

7. Discharging apparatus according to one of the preceding claims, characterized in that control means are provided for delivering the additional medium flow at the end of the delivery of the active substance medium flow, that in particular a passage body (75) of a passage device (100) is provided as a flow restrictor and that preferably at least one valve (23,53,54) and/or a passage device (100) is inserted in an actuating cap (22) of the discharging apparatus and in particular the passage device (100) or a guide body (71) is located in the vicinity of the outer circumference of the actuating cap (22).

8. Discharging apparatus according to one of the preceding claims, characterized in that a passage body (75) or a passage device (100) is positioned substantially parallel or equiaxial to the outlet opening (80), has approximately the same inside width as the outlet opening (80) and is in particular spaced upstream of the outlet opening (80), said spacing roughly corresponding to 2 to 6 times the inside width and that preferably between a passage device (100), particularly a passage body (75), and the outlet opening (80) is provided a substantially smooth-walled end channel (81), which in particular, including the outlet opening (80), has roughly a constant inside width throughout.

9. Discharging apparatus according to one of the preceding claims, characterized in that at least one passage body (75) and/or at least one mixing chamber (86) is substantially formed by at least one separate insert (71) and preferably the mixing chamber (86) is circumferentially bounded by a chamber jacket, which has on at least one end face a passage body (75) and/or an inlet (84), as well as being frontally fixed in a bore.

10. Discharging apparatus according to one of the preceding claims, characterized in that a passage device (100) is located on a handle (22) of the discharging apparatus constructed as an operating head and which preferably has for an active substance medium flow a medium pump (2) and/or for an additional medium flow a compressed air pump (50) and in particular two pumps (2,50) are to be manually operated together with the handle (22) and the pressurizing device is provided within a pump chamber (62) of the compressed air pump (50) or with the pressure outlet (54) is associated a return flow preventing means, which prevents the active substance medium flow from flowing back into the pressure supply device (50).

## Revendications

1. Dispositif de décharge pour fluides à réunir, comprenant : une voie d'écoulement (91) pour un flux de fluide actif, et une voie d'écoulement (85) distincte, pour un flux de fluide d'appoint, qui débouchent dans une zone de rencontre de fluides (86) à laquelle est associé un conduit final (81) comportant un orifice de sortie (80); un dispositif (100b), présentant au moins un corps de passage (75b, 93), situé dans au moins une voie d'écoulement, lequel présente une pluralité de passages; et un dispositif (50), pour mettre le flux de fluide d'appoint sous pression et l'envoyer vers la zone de rencontre de fluides (86) en passant par un orifice de sortie sous pression (54) prévu dans la voie d'écoulement (85) correspondante, dispositif caractérisé en ce qu'un moyen de pilotage (65) est prévu pour ouvrir l'orifice de sortie sous pression (54) desservant la zone de rencontre (86) après la mise sous pression du flux de fluide d'appoint.

2. Dispositif de décharge selon la revendication 1, caractérisé en ce qu'au moins un corps de passage (75) est percé d'une pluralité de passages très fins, en ce qu'en particulier les passages ont des orientations alternées, et en ce que de préférence un corps de passage (75) est conçu sous forme de corps générateur de mousse à fines perforations d'un dispositif générateur de mousse (100), à savoir sous forme de corps poreux, de pierre filtrante, de tamis et/ou de disque perforé.

3. Dispositif de décharge selon la revendication 1 ou 2, caractérisé en ce qu'à l'alimentation en pression est associé, avant le point de rencontre avec le flux de fluide actif, un dispositif (50) pour la mise sous pression du fluide du flux de fluide d'appoint indépendante du fluide du flux de fluide actif, en ce qu'au moins une alimentation en pression est conçue sous forme d'apport de gaz ou d'air pour un flux de fluide d'appoint gazeux, et débouche directement dans un corps de passage (75) ou dans une chambre de mélange (86), et en ce que de préférence au moins l'un des flux de fluides est dirigé, avant sa réunion avec l'autre des flux de fluides, vers des passages d'un corps de passage (75), et/ou en ce que deux flux de fluides sont acheminés dans la zone d'un dispositif de passage (100) par des entrées (83, 84) distinctes, transversales l'une à l'autre ou se croisant mutuellement, auquel cas en particulier une entrée (83) respective, au moins, est orientée à peu près parallèlement au flux qui sort du dispositif (100).

4. Dispositif de décharge selon l'une quelconque des revendications précédentes, caractérisé en ce que le dispositif (50) de mise sous pression présente, dans un axe de soupape, une soupape (54) qui s'ouvre mécaniquement ou sous l'action de la pression, en ce qu'en particulier l'axe de soupape est orienté à angle par rapport à l'axe du dispositif de passage (100), et en ce que, de préférence, la soupape (54) est prévue à l'intérieur d'une gaine cylindrique de capuchon (52) et/ou dans la zone d'une chambre de pompage (62), au voisinage immédiat d'une section de conduit (85) à peu près coaxiale au dispositif de passage (100), ou en ce que la soupape (54), faisant pour ainsi dire librement saillie, est prévue sur un manchon saillant (63), lequel accueille, dans la région d'un siège de soupape, un corps de soupape (65) et éventuellement un ressort de soupape, et fait partie, de préférence, avec une chambre de soupape, d'une branche (89) d'un conduit à simple coude (90), dont l'autre branche (85) est approximativement coaxiale au dispositif de passage (100), la soupape (54) s'engageant, en particulier, à la fin d'une course, dans un piston de pompe (51).

5. Dispositif de décharge selon l'une quelconque des revendications précédentes, caractérisé en ce qu'au moins un dispositif de passage (100) est formé d'un élément fermé en soi, en ce qu'en particulier un dispositif de passage (100) est fixé, en substance, de l'extérieur, par emboîtement, vissage, emmanchement à force, encastrement, collage ou l'équivalent, et en ce que de préférence un dispositif de passage (100) présente un cache-buse (70) avec au moins un corps de guidage inséré depuis l'extrémité arrière du capuchon, à savoir un corps interne ou insert (71, 72), lequel constitue le corps de passage (75) ou, en son intérieur, la chambre de mélange (86), le corps de guidage (71, 72), en particulier, ou le corps de passage (75) étant susceptible d'être traversé pour ainsi dire sur toute l'étendue de la chambre de mélange (86), en liaison avec l'orifice de sortie (80) par un conduit final (81), et/ou en appui sur une face frontale (78).

6. Dispositif de décharge selon la revendication 5, caractérisé en ce qu'il est prévu une admission (84), autant dire radiale, pour le flux de fluide actif, sur la surface périphérique d'un corps de guidage (71) d'un dispositif de passage (100), en ce qu'il est formé une zone de mélange dépourvue d'admissions, en particulier entre les admissions (84, 83) pour le flux de fluide actif et le flux de fluide d'appoint, et en ce que, de préférence, une section de conduit (88) pour le flux de fluide actif communique directement avec l'orifice de sortie (80) ou avec une tige de piston (21) d'une unité à piston (9), ladite section étant emboîtée, en particulier au voisinage d'un corps de guidage (72), dans un manchon (67), en vue d'entraîner l'unité à piston (9) en cas de manoeuvre.

7. Dispositif de décharge selon l'une quelconque des revendications précédentes, caractérisé en ce que des moyens de pilotage sont prévus pour acheminer le flux de fluide d'appoint au terme de l'acheminement du flux de fluide actif, en ce qu'en particulier un corps de passage (75) d'un dispositif de passage (100) est placé comme étrangleur, et en ce que de préférence au moins une soupape (23, 53, 54) et/ou un dispositif de passage (100) est engagé dans un capuchon de manoeuvre (22) du dispositif de décharge, le dispositif de passage (100), en particulier, ou un corps de guidage (71) étant situé aux abords de la périphérie extérieure du capuchon de manoeuvre (22).

8. Dispositif de décharge selon l'une quelconque des revendications précédentes, caractérisé en ce qu'un corps de passage (75) ou un dispositif de passage (100) est substantiellement parallèle ou coaxial à l'orifice de sortie (80), présente approximativement le même diamètre intérieur que l'orifice de sortie (80) et se situe notamment à une distance avant l'orifice de sortie (80), laquelle correspond environ au double, et peut aller jusqu'au sextuple, du diamètre intérieur, et en ce qu'il est prévu, de préférence, entre un dispositif de passage (100), en particulier un corps de passage (75), et l'orifice de sortie (80), un conduit final (81), pour l'essentiel à parois lisses, qui présente, de bout en bout, un diamètre intérieur sensiblement constant, en ce compris, en particulier, l'orifice de sortie (80).

9. Dispositif de décharge selon l'une quelconque des revendications précédentes, caractérisé en ce qu'au moins un corps de passage (75) et/ou au moins une chambre de mélange (86) est constitué, en substance, par au moins un insert (71) distinct, la chambre de mélange (86) étant, de préférence, limitée, sur sa périphérie, par une gaine de chambre, qui présente, au moins sur une face frontale, un corps de passage (75) et/ou une admission (84), et qui est engagé dans un perçage en étant calé sur sa face frontale.

10. Dispositif de décharge selon l'une quelconque des revendications précédentes, caractérisé en ce qu'un dispositif de passage (100) est agencé sur une poignée (22) du dispositif de décharge conçue en tant que tête de manoeuvre, laquelle présente, de préférence, une pompe à fluides (2) pour le flux de fluide actif, et/ou une pompe à air comprimé (50) pour le flux de fluide d'appoint, deux pompes (2, 50), en particulier, devant être actionnées à la main avec la poignée (22), et le dispositif de mise sous pression étant prévu à l'intérieur d'une chambre de pompage (62) de la pompe à air comprimé (50) et un antireflux étant associé à l'orifice sous pression (54) pour empêcher un refluement du fluide du flux de fluide actif dans le dispositif d'apport par pression (50).
